# EUROPÄISCHE PATENTSCHRIFT

(11) **EP 0 565 554 B1**
(45) Veröffentlichungstag und Bekanntmachung des Hinweises auf die Patenterteilung: **08.06.1994**
(21) Anmeldenummer: 92901490.0
(22) Anmeldetag: 10.12.1991
(51) Int. Cl.: E02D 29/12

(54) **Schachtelement aus Formmasse**
Manhole element made of moulding material
Elément de regard préfabriqué en matière moulable

(30) Priorität: 05.01.1991 DE 4100160
(43) Veröffentlichungstag der Anmeldung: 20.10.1993
(73) Patentinhaber: Georg Prinzing GmbH & Co. KG Betonformen- und Maschinenfabrik, 89143 Blaubeuren (DE)
(72) Erfinder: PHILIPP, Peter, D-7902 Blaubeuren (DE); KRAISS, Richard, D-7903 Laichingen-Suppingen (DE)
(74) Vertreter: Kratzsch, Volkhard, Dipl.-Ing.
(86) Internationale Anmeldenummer: DE9100980
(87) Internationale Veröffentlichungsnummer: WO9212297

(56) Entgegenhaltungen:
- CH-A- 498 987
- DE-A- 3 110 185
- GB-A- 209 931
- JP-U- 5 420 846
- US-A- 3 745 738
- PATENT ABSTRACTS OF JAPAN volume 7, No. 209 (C-186)(154) 14 September 1983 & JP- A- 58109568 (ASAHI KASEI KOGYO K.K.) 29 JUNE 1983
- DATABASE WPIL, ACCESSION NO 86-114758 (18) DERWENT PUBLICATIONS LTD, LONDON, GB

## Beschreibung

Die Erfindung bezieht sich auf ein Schachtelement aus Formmasse der im Oberbegriff des Anspruchs 1 genannten Art.

Es sind Schachtelemente der eingangs genannten Art bekannt (GB-A-209 931), die ringsum eine gleichbleibende Wanddicke haben und innen materialeinheitliche Stützen aufweisen, die als etwa balkonartig nach innen vorkragende Vorsprünge geformt sind. Die Vorsprünge haben, in Draufsicht betrachtet, etwa die Form eines hohlen Halbbassins. Solche Vorsprünge sind bei der Herstellung schwierig auszuformen. Sie sind nur gering belastbar und können leicht abbrechen.

Aus JP-U-54 20 846 ist ein Fertigformteil bekannt, das innen an der Wand zwei in Abstand voneinander verlaufende Wandverdickungen aufweist, die allein dafür vorgesehen sind, daß darin nachträglich die Enden von besonderen Stangen eingelegt und mittels Sicherungselementen fixiert werden. Die besonderen Stangen sollen Stützen bilden.

Aus US-A 37 45 738 sind Schachtelemente bekannt, die innen mit einem separatem Element z.B. aus Polyestermaterial versehen sind, welches Öffnungen enthält und eine Leiter bilden soll. Dieses separate Element ist am Schachtelement befestigt.

Es sind Schachtelemente bekannt (DE-31 10 185 A1), bei denen die mindestens eine mit dem Fuß betretbare Stütze innen aus einem Steigeisen gebildet ist, das mit Hilfe einer besonderen Einbauvorrichtung als Teil der Formeinrichtung beim Herstellen und Formen des Fertigformteiles während dieses Prozesses mit eingeformt wird. Besteht das Fertigformteil z.B. aus einem Schachtelement, z.B. Schachtring, aus Beton, so werden die Steigeisen während des Formgebungsvorganges von innen her mit einbetoniert. Diese Steigeisen müssen als besondere kostenaufwendige Elemente beschafft, auf Lager gehalten und magaziniert und während des Formgebungsprozesses der Formeinrichtung zugeführt und plaziert werden. Dies ist aufwendig und teuer. Auch besteht je nach Material, aus dem die Steigeisen gebildet sind, Korrosionsgefahr, weswegen so gestaltete Schächte einen erhöhten Wartungs- und Inspektionsaufwand bedingen. Eiserne Steigeisen implizieren die Gefahr einer Funkenbildung und damit in Schächten, die leicht entzündliche oder explosive Medien enthalten, Explosionsgefahr. Da die Steigeisen häufig glatt und im Schachtinneren meistrutschig sind, ist die Gefahr des Abrutschens beim Betreten nicht ganz ausgeschaltet. Nachteilig ist hinsichtlich der Herstellung im übrigen, daß die verschiedensten Formen und Abmessungen von Steigeisen im Handel sind und die Formeinrichtungen für die Herstellung der Fertigformteile allein deswegen an die unterschiedlichsten Gestaltungen der Steigeisen angepaßt werden müssen, mithin also entsprechend angepaßte Formeinrichtungen bereitgehalten werden müssen, was außerordentlich aufwendig ist.

Der Erfindung liegt die Aufgabe zugrunde, ein Schachtelement der im Oberbegriff des Anspruchs 1 genannten Art zu schaffen, das unter Beibehaltung der Festigkeit separate Steigeisen entbehrlich macht und zu einer Reduzierung des Aufwandes und der Kosten führt.

Die Aufgabe ist bei einem Schachtelement der im Oberbegriff des Anspruchs 1 definierten Art gemäß der Erfindung durch die Merkmale im Kennzeichnungsteil des Anspruchs 1 gelöst. Dadurch, daß die mindestens eine Stütze einstückiger Bestandteil des Schachtelements ist und aus dessen Formmasse bei dessen Formgebung gleich mit ausgeformt ist, sind separate Steigeisen als eigenständige, beim Formgebungsvorgang mit einzuformende Elemente völlig entbehrlich. Der damit zusammenhängende Aufwand an Beschaffung, Lagerung und Bereitstellung sowie Einbringen in die Formeinrichtung entfällt völlig. Dies führt zu einer erheblichen Reduzierung der Arbeitszeiten und der Kosten. Damit sind auch etwaige Unterbrechungen im automatischen Herstellungsprozess, die speziell für das Einbringen der Steigeisen sonst je nach Prozessablauf notwendig waren, nicht mehr erforderlich. Der automatische Herstellungsprozess kann unterbrechungslos durchlaufen. Der sonst speziell aufgrund korrosionsanfälliger Steigeisen erhöhte Wartungs- und Inspektionsaufwand für Schächte, die aus solchen Schachtelementen gebildet sind, entfällt, ebenso die Gefahr einer Funkenbildung und damit eine Explosionsgefahr. Durch die Gestaltung als einstückige, bei der Formgebung des Schachtelements gleich mit ausgeformte Stützen ist im übrigen hinsichtlich der Gestaltung des Schachtelements ein großer Spielraum geschaffen, der nicht mehr durch die als separate Elemente einzubringenden Steigeisen begrenzt ist. Man ist also hinsichtlich der Formen und Abmessungen und besonderen Gestaltungen der Schachtelemente weniger eingeengt und hat einen großen gestalterischen Freiraum. Je nach Formmasse ist bereits durch diese selbst eine relativ große Oberflächenrauhigkeit gegeben, so daß bereits dadurch die einstückig eingeformten Stützen eine größere Rutschsicherheit gewährleisten. Besteht das Schachtelement z.B. aus Beton, ergibt sich eine relativ rauhe Betonoberfläche im Bereich der Stützen, die die Rutschsicherheit erhöht. Im übrigen wird durch die eingearbeiteten Stützen, auch durch die erhöhte Rutschsicherheit, insgesamt das Sicherheitsempfinden der Person gesteigert, die einen aus solchen Schachtelementen gebildeten Schacht zu begehen hat. Es können etwaige Reparaturarbeiten im Schacht somit auch leichter und sicherer durchgeführt werden, wobei diese dadurch auch bereitwilliger vorgenommen werden. Von Vorteil ist ferner, daß sich somit Schachtelemente mit allen Elementen einstückig und in einem Prozess herstellen lassen und daher auch eine höhere Dichtigkeit beim Herstellungsprozess gewährleistet werden kann. Man erkennt als Vorteile somit eine erhebliche Kostenreduzierung, Zeitersparnis bei der Herstellung, einen erreichten großen gestalterischen Freiraum für die Gestaltung hinsichtlich Form und Abmessungen der Schachtelemente, ferner eine höhere Stabilität und Sicherheit sowie große Langlebigkeit und Reparatur- und Wartungsfreundlichkeit.

Als Beton kommen alle möglichen Betonarten und Betonmischungen in Betracht, u. a. Polymerbeton, Schwefelbeton od. dgl. Betonmassen, worunter u.a. auch Faserbeton und ähnliches fällt. Dadurch, daß die jeweilige Stütze im Bereich einer Wandverdickung, und zwar einer innenseitigen oder äußeren Wandverdickung, oder an oder in einer innenseitigen Zwischenwand des Schachtelements ausgebildet ist, ist eine etwaige Querschnittsschwächung des Schachtelements im Bereich der eingearbeiteten Stützen vermieden, so daß das Schachtelement zumindest die gleiche Festigkeit wie bisher bekannte Schachtelemente hat, und dies bei materialeinheitlich eingeformten Stützen,die insbesondere als Vertiefungen gestaltet sind. Sind diese Stützen im Bereich einer innenseitigen Wandverdickung, z. B. eines längsverlaufenden Steges eingearbeitet, so kann diese Wandverdickung auch noch zu anderen Zwecken herangezogen werden, z. B. zur Bildung eines Handlaufs od. dgl..

Weitere vorteilhafte Erfindungsmerkmale und Ausgestaltungen des Schachtelements ergeben sich aus den Ansprüchen 2 bis 32. Durch den Anstrich gemäß Anspruch 27 ist ein besseres Erkennen der Stützen und je nach Farbe auch ein Korrosionsschutz möglich. Von besonderem Vorteil ist es, wenn das Schachtelement aus einem Beton besteht, der einen Wasser/Zementfaktor von 0,4 oder kleiner hat.

Die Schachtelemente sind in vorteilhafter Weise verdichtet, insbesondere vibrationsverdichtet. Das geschieht durch deren Herstellung z. B. nach dem bekannten Rüttelpreßverfahren. Der Beton wird dabei durch Rütteln verdichtet und danach unverzüglich aus der Form entschalt, d. h. entformt, wobei die Entschalung auf jeden Fall erfolgt, bevor das Bindemittel der Formmasse abgebunden hat. Der Fertigungsablauf zur Herstellung solcher Schachtelemente ist vollautomatisch. Das Schachtelement wird nach dem Verdichten sofort aus der Form entschalt und-auf einem unteren Bodenring (Untermuffe) ruhend-weitertransportiert.

Weitere Einzelheiten und Vorteile der Erfindung ergeben sich aus der nachfolgenden Beschreibung.

Die Erfindung ist nachfolgend anhand von in den Zeichnungen gezeigten Ausführungsbeispielen näher erläutert. Es zeigen:
- Fig. 1: einen schematischen horizontalen Schnitt eines stehend angeordneten Schachtelements gemäß einem ersten Ausführungsbeispiel,
- Fig. 2: einen schematischen Schnitt entlang der Linie II - II in Fig. 1,
- Fig. 3: eine teilweise geschnittene Seitenansicht in Richtung des Pfeiles III in Fig. 1,
- Fig. 4: einen schematischen horizontalen Schnitt eines stehend angeordneten Schachtelementes gemäß einem zweiten Ausführungsbeispiel,
- Fig. 5: einen schematischen Schnitt entlang der Linie V - V in Fig. 4,
- Fig. 6: eine schematische, teilweise geschnittene Ansicht in Pfeilrichtung VI in Fig. 4,
- Fig. 7: einen schematischen horizontalen Schnitt eines stehend angeordneten Schachtelements gemäß einem dritten Ausführungsbeispiel,
- Fig. 8: einen schematischen Schnitt entlang der Linie VIII - VIII in Fig. 7,
- Fig. 9: einen schematischen horizontalen Schnitt eines stehend angeordneten Schachtelements gemäß einem vierten Ausführungsbeispiel,
- Fig. 10: einen schematischen Schnitt entlang der Linie X - X in Fig. 9,
- Fig. 11: eine schematische, teilweise geschnittene Seitenansicht in Pfeilrichtung XI in Fig. 9,
- Fig. 12: einen schematischen horizontalen Schnitt eines stehend angeordneten Schachtelements gemäß einem fünften Ausführungsbeispiel,
- Fig. 13: einen Schnitt entlang der Linie XIII - XIII in Fig. 12,
- Fig. 14: eine schematische, teilweise geschnittene Seitenansicht in Pfeilrichtung XIV in Fig. 12,
- Fig. 15: einen schematischen horizontalen Schnitt eines stehend angeordneten Schachtelements gemäß einem sechsten Ausführungsbeispiel,
- Fig. 16: einen schematischen Schnitt entlang der Linie XVI - XVI in Fig. 15,
- Fig. 17: eine schematische, teilweise geschnittene Seitenansicht in Pfeilrichtung XVII in Fig. 15,
- Fig. 18: einen schematischen horizontalen Schnitt eines stehend angeordneten Schachtelements gemäß einem siebten Ausführungsbeispiel,
- Fig. 19: einen schematischen horizontalen Schnitt eines stehend angeordneten Schachtelements gemäß einem achten Ausführungsbeispiel,
- Fig. 20: einen schematischen Schnitt entlang der Linie XX - XX in Fig. 19,
- Fig. 21: eine schematische, teilweise geschnittene Seitenansicht in Pfeilrichtung XXI in Fig. 19,
- Fig. 22: einen schematischen horizontalen Schnitt eines stehend angeordneten Schachtelements gemäß einem neunten Ausführungsbeispiel,
- Fig. 23: einen schematischen Schnitt entlang der Linie XXIII - XXIII in Fig. 22,
- Fig. 24: eine schematische, teilweise geschnittene Seitenansicht in Pfeilrichtung XXIV in Fig. 22,
- Fig. 23: einen schematischen horizontalen Schnitt eines stehend angeordneten Schachtelements gemäß einem zehnten Ausführungsbeispiel,
- Fig. 26: einen schematischen Schnitt entlang der Linie XXVI - XXVI in Fig. 25,
- Fig. 27: eine schematische, teilweise geschnittene Seitenansicht in Pfeilrichtung XXVII in Fig. 25,
- Fig. 28: einen schematischen horizontalen Schnitt eines stehend angeordneten Schachtelements gemäß einem elften Ausführungsbeispiel,
- Fig. 29: einen schematischen Schnitt entlang der Linie XXIX - XXIX in Fig. 28,
- Fig. 30: eine schematische, teilweise geschnittene Seitenansicht in Pfeilrichtung XXX in Fig. 28,
- Fig. 31: einen schematischen horizontalen Schnitt eines stehend angeordneten Schachtelements gemäß einem zwölften Ausführungsbeispiel,
- Fig. 32: einen schematischen Schnitt entlang der Linie XXXII - XXXII in Fig. 31,
- Fig. 33: eine schematische, teilweise geschnittene Seitenansicht in Pfeilrichtung XXXIII in Fig. 31.

Vorauszuschicken ist, daß es sich bei allen zwölf Ausführungsbeispielen gemäß Fig. 1 bis 33 jeweils um ein Fertigformteil 10 aus Formmasse handelt, insbesondere aus Beton, worunter auch Faserbeton, Schwefelbeton od. dgl. fällt, oder aus keramischer Masse oder Kunststoff od. dgl. Das Fertigformteil 10 besteht aus einem Schachtelement 11. Letzteres kann ein Schachtring, Schachthals, Rohr od. dgl. sein, das in aller Regel bei der Verlegung stehend angeordnet ist, wobei dessen Mittelachse 12 also im wesentlichen vertikal verläuft. Zwingend ist letzteres jedoch nicht. Auch wenn aus den Zeichnungen ein zumindest im wesentlichen rohrförmiges, z.B. zylindrisches, Schachtelement 11 ersichtlich ist, ist auch dies nicht zwingend. Das Schachtelement 11 kann auch konisch oder vieleckig, z.B. viereckig, oval, elliptisch oder in sonstiger Weise geformt sein. Sämtliche verschiedenartigen Formen liegen im Rahmen der Erfindung.

Das in den Zeichnungen gezeigte Schachtelement 11 hat bei diesen gezeigten Ausführungsbeispielen eine Wandung 13, die durch eine gekrümmte Innenfläche 14 und eine gekrümmte Außenfläche 15 begrenzt ist. Der Querschnitt der Wandung 13 ist, bis auf bei der nachfolgenden Beschreibung besonders herausgestellte Ausnahmen, zumindest im wesentlichen gleichförmig. An beiden Enden ist jedes Schachtelement 11 mit in herkömmlicher Weise geformten Falzen 16 und 17 versehen, die ein Ineinanderpassen mehrerer aneinandergereihter Schachtelemente 11 mit Abdichtung dazwischen ermöglichen. Das Schachtelement 11 ist z.B. gemäß DE-PS 31 10 185 gestaltet, auf die verwiesen wird und deren Inhalt zur Offenbarung hier gemacht wird.

Das Schachtelement 11 weist innen mindestens eine mit dem Fuß betretbare Stütze 18 auf. Beim ersten Ausführungsbeispiel in Fig. 1 - 3 sind insgesamt vier Stützen 18, 19 und 20, 21 sichtbar, mit denen das Schachtelement 11 ausgestattet ist. Beim Schachtelement 11 gemäß DE-PS 31 10 185 sind diese Stützen durch Steigeisen gebildet, die von innen her während des Formgebungsvorganges in das zu formende Fertigformteil 10, insbesondere das Schachtelement 11, einbetoniert werden. Dabei handelt es sich um vorgefertigte Steigeisen aus Guß, Edelstahl, Edelstahlrohr mit Kunststoffummantelung, Aluminium, Aluminiumrohr, Aluminiumrohr mit Kunststoffummantelung oder aus sonstigem Material. Diese Steigeisen sind kostenaufwendig. Bereits die Herstellung der Steigeisen ist teuer. Sie bedingt entsprechende Rohstoffe und Energieaufwand für die Herstellung. Ferner sind solche Steigeisen der Korrosion ausgesetzt, weswegen damit ausgestattete Schachtelemente 11 auch insoweit der Kontrolle und Wartung bedürfen.

Die Anschaffung, Lagerung, Bereitstellung und Einbringung derartiger Steigeisen während des Herstellvorganges ist ersichtlich ebenfalls außerordentlich aufwendig und teuer. Weitere einschneidende Nachteile liegen auf der Hand und brauchen hier nicht im Detail geschildert zu werden.

Bei dem Fertigformteil 10, insbesondere Schachtelement 11, gemäß der Erfindung werden für die Bildung der Stützen 18 bis 21 keine separaten und bei der Herstellung separat einzubetonierenden Steigeisen benötigt. Statt dessen sind die Stützen 18 bis 21 einstückiger, materialeinheitlicher Bestandteil des Schachtelements 11, wobei diese aus dessen Formmasse bei dessen Formgebung gleich mit ausgeformt werden können und beim dargestellten Fertigprodukt ausgeformt worden sind. Auch wenn beim ersten Ausführungsbeispiel gemäß Fig. 1 bis 3 mehrere Stützen, nämlich vier Stützen 18 bis 21, vorgesehen sind, versteht es sich gleichwohl, daß auch mindestens eine Stütze beim Schachtelement 11 ausreichend sein kann.
Beim ersten Ausführungsbeispiel in Fig. 1 bis 3 steht die jeweilige Stütze 18 bis 21 über die Innenfläche 14 des Schachtelements 11 nach innen hin vor. Dabei sind die Stützen 18 bis 21 an einer innenseitigen Wandverdickung 22 des Schachtelements 11 ausgebildet. Die innenseitige Wandverdickung 22 ist im wesentlichen als längsverlaufender, z.B. entlang einer inneren Mantellinie des Schachtelements 11 verlaufender, Steg 23 ausgebildet, der eine wesentliche Breite hat. Dieser Steg 23 hat beim ersten Ausführungsbeispiel, betrachtet im horizontalen Schnitt gemäß Fig. 1, eine zumindest schwache V-Form.

Wie ersichtlich ist, sind die Stützen 18 bis 21 aus jeweiligen Vertiefungen 24 bis 27, die im Inneren des Steges 23 enthalten sind, gebildet. Der Steg 23 weist etwa die Form einer Längsleiste auf, wobei es sich hier um eine Längsleiste mit etwa rechteckförmigem Querschnitt handelt, die an die Innenfläche 14 angesetzt ist und dabei dem Bogenverlauf der Innenfläche 14 folgt und weiter innen schwach zueinander geneigte Außenflächen hat, wobei natürlich diese Längsleiste mit der Wandung 13 einstückig ist.

Beim ersten Ausführungsbeispiel sind die Stützen 18 bis 21, insbesondere Vertiefungen 24 bis 27, im Steg 23, zu einer zweiläufigen Folge mit jeweiligem Versatz zueinander angeordnet. Dies bedeutet, daß die beiden Vertiefungen 24 und 25 längs einer Linie übereinander angeordnet sind und gleichermaßen die anderen beiden Vertiefungen 26 und 27 ebenfalls längs einer Linie übereinander angeordnet sind, wobei beide Linien etwa parallel zueinander und mit Abstand voneinander verlaufen und die Vertiefung 26 in bezug auf die Vertiefung 24 höhenversetzt ist, ebenso wie die Vertiefung 27 in bezug auf die Vertiefung 25.

Bei zweiläufiger Anordnung können die Stützen 18 bis 21 eine Breite etwa von 125 bis 150 mm und bei einläufiger Anordnung eine Breite etwa von 300 bis 400 mm aufweisen.

Im Querschnitt betrachtet sind die Vertiefungen 24 bis 27 jeweils etwa viereckig, z.B. rechteckig oder statt dessen quadratisch. Wie vor allem Fig. 1 und 3 erkennen lassen, weisen dabei die Vertiefungen 24 bis 27 eine wesentliche Breite auf, so daß sie gut als betretbare Stützen geeignet sind. Von besonderer Bedeutung ist dabei unter anderem, daß die Stützen 18 bis 21, insbesondere Vertiefungen 24 bis 27, jeweils einen an die Innenfläche des Steges 23 angrenzenden, hochragenden und etwa horizontal verlaufenden Fußsteg 28 bis 31 aufweisen, der vorzugsweise mit einer im wesentlichen ebenflächigen Oberseite versehen ist, so daß sich eine gute Fläche zum Auftreten beim Betreten mit dem jeweiligen Fuß ergibt. Der Fußsteg 28 bis 31, der horizontal und somit etwa rechtwinklig zur Mittelachse 12 ausgerichtet ist, verläuft beim ersten Ausführungsbeispiel geradlinig.

Wie ferner ersichtlich ist, ist die jeweilige Vertiefung 24 bis 27, im Querschnitt betrachtet, beim ersten Ausführungsbeispiel gemäß Fig. 1 bis 3 etwa kastenförmig ausgebildet.

Wie lediglich am Beispiel der Vertiefung 24 gekennzeichnet ist, hat diese Vertiefung einen Boden 34, eine die Vertiefung innen begrenzende Endwand 35 und zwei beidseitige, zueinander etwa parallel verlaufende Seitenwände 36 und 37, die beim Betreten des Fußsteges 28 für den in die Vertiefung 24 hinein greifenden Teil des Fußes eine gute und sichere Seitenführung gewährleisten. Ersichtlich steht der Fußsteg 28 nach oben hin über den Boden 34 vor. In gleicher Weise, wie vorstehend zur Vertiefung 24 verdeutlicht ist, sind auch die anderen Vertiefungen 25 bis 27 gestaltet. Der Boden 34 der jeweiligen Vertiefung 24 bis 27 verläuft hier etwa horizontal. Die innere Endwand 35, die die Vertiefung 24 hinsichtlich ihrer Tiefe begrenzt, verläuft gemäß Fig. 1 bogenförmig, wobei diese etwa der Krümmung der Innenfläche 14 folgt.

Durch die mit dem Schachtelement 11 einstückigen Stützen 18 bis 21 ergibt sich ein insgesamt homogenes Fertigformteil 10. Besonderer zusätzlicher Steigeisen bedarf es nicht, mit allen sich dadurch sonst ergebenden Nachteilen. Somit entfallen die Kosten für die Beschaffung und Lagerung sonst nötiger zusätzlicher Steigeisen völlig. Im übrigen ist eine Energieersparnis und Schonung der Rohstoffe zu verzeichnen, da zusätzliche Steigeisen nicht mehr notwendig sind. Ferner ist der Wartungsaufwand für aus solchen Schachtelementen 11 gebildete Schächte wesentlich reduziert. Im übrigen ist auch einer etwaigen Funkenbildung vorgebeugt, wie sie bei eisernen Steigeisen vorkommen kann. Damit ist die sonst gegebene Explosionsgefahr in Schächten, die mit leichtentzündlichen oder explosiven Medien gefüllt sind, ausgeschaltet, zumindest jedoch erheblich reduziert. Durch die einstückige Gestaltung der Stützen 18 bis 21 ergeben sich für derartige Fertigformteile 10, insbesondere Schachtelemente 11, gestalterisch größere Spielräume. Es kann somit positiv durch entsprechende Gestaltung Einfluß auf die Steigsicherheit, die Steigergonomie und dergleichen Parameter genommen werden. Auch ist die Sicherheit gegen etwaiges Abrutschen erheblich erhöht. Dies ist z. B. durch die hochstenenden Fußstege 28 bis 31 erreicht, die auch von Hand faßbar sind, und auch durch die beidseitige Begrenzung mittels der Seitenwände 36 und 37, die einem Abrutschen zur Seite hin vorbeugen. Von Vorteil ist auch, daß durch die einstückige Gestaltung der Stützen 18 bis 21 das Sicherheitsempfinden eines in einen so gestalteten Schacht Einsteigenden aufgrund der massiven Ausführung der zu betretenden Stützen 18 bis 21 günstig beeinflußt wird. Von Vorteil ist ferner, daß die zur Herstellung der Fertigformteile 10, insbesondere Schachtelemente 11, erforderlichen Formeinrichtungen nicht mehr an die immer unterschiedlichen Formen und Abmessungen von Steigeisen angepaßt werden müssen. Auch können die Elemente der Formeinrichtung in ihrer Ausführung nunmehr mit geringeren Passungen und somit dichter werden, wodurch sich der Vorteil ergibt, daß während des Formgebungsprozesses von Betonteilen etwaige Leckströme von flüssigem Beton, z.B. Betonschlamm, in das Innere der Formeinrichtung reduziert werden. Vorteilhaft ist ferner, daß sonst benötigte Einlegevorrichtungen, mittels denen die separaten Steigeisen eingebracht wurden, entbehrlich sind, was zu einer weiteren Kostensenkung führt. Auch die Arbeitsschritte des Bestückens einer Einlegevorrichtung mit Steigeisen und Einbringen der Einlegevorrichtung in die Formeinrichtung, entfallen, was zu einer weiteren Verringerung des Aufwandes führt. Da überhaupt keine Steigeisen mehr gelagert, transportiert und gehandhabt werden müssen, entfallen die dadurch bedingten zusätzlichen Zeiten und Unterbrechungen des automatischen Herstellungsprozesses. Die Erfindung ermöglicht eine unterbrechungslose, vollautomatische Produktion. Das gefertigte Fertigformteil 10, insbesondere Schachtelement 11, ist von homogener Qualität und gleichbleibender Dichthelt auch im Bereich der Stützen 19 bis 21. Insgesamt ergeben sich eine enorme Kostenreduzierung, eine höhere Stabilität, Dichtheit, Sicherheit, Langlebigkeit, Wartungsfreundlichkeit, Zeitersparnis bei der Herstellung und größere gestalterische Freiräume für die Gestaltung des Fertigformteiles 10.

Bei dem in Fig. 4 bis 6 gezeigten zweiten Ausführungsbeispiel sind für die Teile, die dem ersten Ausführungsbeispiel entsprechen, um 100 größere Bezugszeichen verwendet, so daß dadurch zur Vermeidung von Wiederholungen auf die Beschreibung des ersten Ausführungsbeispieles Bezug genommen ist.

Das zweite Ausführungsbeispiel unterscheidet sich vom ersten einmal dadurch, daß die Fußstege 128 bis 131 entlang einer Sekante und dabei etwa parallel zu einer vertikalen Diametralebene 132 des Schachtelements 111 verlaufen. Außerdem sind die Vertiefungen 124 bis 127 als längliche und dabei hochkant verlaufende Rechtecke gestaltet, so daß sich oberhalb der Fußstege 128 bis 131 sehr viel Raum ergibt. Der Steg 123 ist als im Querschnitt etwa rechteckförmige Leiste gestaltet, dessen Innenfläche etwa parallel zur vertikalen Diametralebene 132 ausgerichtet ist. Die beiden Seitenwände 136 und 137 der Vertiefung 124, die parallel zueinander verlaufen, sind hier im wesentlichen rechtwinklig zur Diametralebene 132 ausgerichtet und somit längs einer Sekante und nicht radial, wie beim ersten Ausführungsbeispiel. In gleicher Weise sind natürlich auch die Seitenwände der anderen Vertiefungen 125 bis 127 ausgebildet.

Zusätzlich zum ersten Ausführungsbeispiel ist beim zweiten Ausführungsbeispiel je Vertiefung 124 bis 127 der Boden 134 mit zumindest einem nach unten öffnenden Durchlaß 133 versehen, der hier aus einer Bohrung besteht, die z.B. etwa parallel zur Mittelachse 112 verläuft. Auch bei den anderen Vertiefungen 125 bis 127 ist in entsprechender Weise ein bodenseitiger Durchlaß vorhanden, der dem Durchlaß 133 entspricht. Dieser Durchlaß hat den Vorteil, daß etwaige Flüssigkeitsansammlungen im Bodenbereich jeder Vertiefung 124 bis 127 dadurch ausgeschaltet sind, weil Flüssigkeiten durch diese Durchlässe 133 hindurch nach unten abfließen können. Zugleich ergibt sich dadurch eine Reinigungswirkung im Bereich der jeweiligen Vertiefung 124 bis 127. Dadurch, daß beim zweiten Ausführungsbeispiel die Fußstege 128 bis 131 in einer Flucht zueinander und etwa parallel zur vertikalen Diametralebene 132 verlaufen, die durch die Mittelachse 112 führt, ist eine Vereinfachung bei der Herstellung dieses Schachtelements 111 erzielt.

Beim dritten Ausführungsbeispiel gemäß Fig. 7 und 6 stehen die Stützen 218 bis 221 ebenfalls über die Innenfläche 214 des Schachtelements 211 nach innen hin vor, wobei auch hier die Stützen durch in einem Steg 223 enthaltene Vertiefungen 224 bis 227 gebildet sind. Der Steg 223 hat hier eine größere Breite. Seine Außenfläche erstreckt sich auch hier im wesentlichen parallel zu einer Diametralebene 232, die durch die Mittelachse 212 geht. Bei diesem dritten Ausführungsbeispiel sind die Stützen 218 bis 221, Insbesondere die Vertiefungen 224 bis 227, abweichend vom ersten und zweiten Ausführungsbeispiel zu einer einläufigen Folge untereinander angeordnet. Auch sind die Vertiefungen 224 bis 227, im Horizontalquerschnitt betrachtet, sehr breit, jedoch mit geringerer radialer Tiefe gestaltet. Die große Breite führt zu entsprechend breiten Fußstegen 228 bis 231. Dadurch ergibt sich der Vorteil, daß beim Betreten der so gestalteten Leiter die jeweils oberen Fußstege gut als Handgriffe zum Anfassen beim Besteigen genutzt werden können. Dies ist natürlich je nach Gestaltung auch bei den vorangegangenen Ausführungsbeispielen möglich. Prädestiniert dafür ist jedoch die Gestaltung gemäß diesem dritten Ausführungsbeispiel.

Das in Fig. 9 bis 11 gezeigte vierte Ausführungsbeispiel ähnelt dem zweiten Ausführungsbeispiel in Fig. 4 bis 6. Jedoch sind beim vierten Ausführungsbeispiel in Fig. 9 bis 11 die Stützen 318 bis 321, insoesondere die Vertiefungen 324 bis 327, zu einer einläufigen Folge untereinanoer angeordnet. Bei gleich groß bemessenem Steg 323 ergeben sich dadurch wesentlich breitere Fußstege 328 bis 331, wobei auch diese bedarfsweise beim Besteigen von Hand angefaßt und als Halteelemente genützt werden können.

Den bisher beschriebenen Ausführungsbeispielen gemäß Fig. 1 bis 11 ist allen gemeinsam, daß bei diesen die jeweiligen Stützen 18 bis 21 bzw. 118 bis 121 bzw. 218 bis 221 bzw. 318 bis 321, die durch Vertiefungen 24 bis 27 bzw. 124 bis 127 bzw. 224 bis 227 bzw. 324 bis 327 in einem längsverlaufenden Steg 23 bzw. 123 bzw. 223 bzw. 323 gebildet sind, alle nach innen hin und über die Innenfläche 14 bzw. 114 bzw. 214 bzw. 314 des Schachtelements 11 bzw. 111 bzw. 211 bzw. 311 vorstehen. Jedes Schachtelement 11 bzw. 111 bzw. 211 bzw. 311 ist somit innenseitig an dieser Stelle verdickt. Die Querschnittsdicke der Wandung 13 bzw. 113 bzw. 213 bzw. 313 ist auch in diesem Bereich, sieht man von dem nach innen vorspringenden Steg 23 bzw. 123 bzw. 223 bzw. 323 ab, genauso groß wie auf dem übrigen Umfangsverlauf. Der jeweilige Steg 23 bzw. 123 bzw. 223 bzw. 323 mit seinen Fußstegen 28 bis 31 bzw. 128 bis 131 bzw. 228 bis 231 bzw. 328 bis 331 bildet somit quasi eine Leiter, deren Sprossen durch die genannten Fußstege und deren beidseitige Holme durch die längsverlaufenden Wände des Steges 23 bzw. 123 bzw. 223 bzw. 323 gebildet sind. Eine so gestaltete Leiter steigert das Sicherheitsempfinden der Person, die einen aus derartigen Schachtelementen zusammengesetzten Schacht zu begehen hat. Dabei können die Außenflächen der außen befindlichen Wandteile des Steges 23 bzw. 123 bzw. 223 bzw. 323 zusätzlich zum Anfassen und als Halt beim Besteigen herangezogen werden. Dies gilt mit besonderem Vorteil vor allem für das zweite Ausführungsbeisoiel, bei dem die Vertiefungen 124 bis 127, soweit sie sich oberhalb der Fußstege 128 bis 131 erstrecken, in vertikaler Richtung sehr groß bemessen sind und damit große Freiräume bieten, so daß man beim Besteigen dieses Leitergebildes die Außenwände 138, 139 und auch die dazwischen verlaufende Mittelwand 140 des Steges 123 gut fassen kann.

Bei einem nicht gezeigten Ausführungsbeispiel sind die die Stege 23 bzw. 123 bzw. 223 bzw. 323 definierenden Wände, z. B. beim Steg 123 dessen Außenwände 138, 139 sowie dessen Mittelwand 140, in horizontaler Richtung gemessen breiter als gezeigt gestaltet, wobei diese Wände, z.B. die Außenwände 138, 139 und die Mittelwand 140, über die Fußstege 28 bis 31 bzw. 128 bis 131 bzw. 228 bis 231 bzw. 328 bis 331 hinaus nach innen weiter vorstehen. Dieser vorstehende Teil, der entsprechend dem Längsverlauf des jeweiligen Steges 23 bzw. 123 bzs. 223 bzw. 323 folgend ebenfalls längsdurchgehend verläuft, kann somit noch besser beim Besteigen dieses leiterförmigen Gebildes gefaßt und gewissermaßen als Handlauf genutzt werden. Damit weist dann der Steg 23 bzw. 123 bzw. 223 bzw. 323 an seiner Außenseite von Hand faßbare Greifteils auf, wobei diese Greifteile als auf den Außenseiten des Steges 23 bzw. 123 bzw. 223 bzw. 323 abstehende und z.B. längsdurchlaufende Handlaufleisten ausgebildet sind, die mit dem Steg 23 bzw. 123 bzw. 223 bzw. 323 einstückig sind.

Beim fünften Ausführungsbeispiel in Fig. 12 bis 14 sind die Stützen 418 bis 421 analog z.B. dem ersten Ausführungsbeispiel in Fig. 1 bis 3, insbesondere die Vertiefungen 424 bis 427 mit Fußstegen 428 bis 431, zu einer zweiläufigen Folge mit jeweiligem Versatz zueinander angeordnet. Das fünfte Ausführungsbeispiel unterscheidet sich von den vorangegangenen dadurch, daß bei diesem die mindestens eine Stütze 418 bis 421 in der Wandung 413 des Schachtelements 411 eingearbeitet ist, also nicht über die Innenfläche 414 nach innen hin vorsteht. Dabei erstreckt sich jede Stütze 418 bis 421 innernalb der Wandung 413 von deren Innenfläche 414 ausgehend in Richtung zu deren Außenfläche 415 hin. Wie Fig. 12 zeigt, ist die Anordnung jeder Vertiefung 424 bis 427 dabei so gewählt, daß deren vertikale Symmetrieebene dekkungsgleich mit einer Radialebene verläuft, so wie beim ersten Ausführungsbeispiel auch. Das Schachtelement 411 ist durch die in der Wandung 413 eingearbeiteten inneren Vertiefungen 424 bis 427 im Querschnitt geschwächt. Aus diesem Grund weist das Schachtelement 411 auf dem Wandungsbereich, auf dem sich die in die Wandung 413 eingearbeiteten Stützen 418 bis 421 befinden, eine Wandverdickung 441 auf, die z.B. im wesentlichen längsdurchlaufend gestaltet ist und beispielsweise nach außen gerichtet ist. Wie vor allem Fig. 12 zeigt, weicht die Außenfläche der Wandverdickung 441 vom runden Verlauf der Außenfläche 415 ab. Sie ist ebenflächig. Der Querschnitt der Wandung 413 wird im Übergangsbereich von dieser runden Außenfläche 415 zur ebenflächigen Außenfläche der Wandverdickung 441 stetig größer. Durch diese Wandverdickung 441 ist der Querschnittsverlust ausgeglichen, der durch die in die Wandung 413 eingearbeiteten Stützen 418 bis 421 verursacht ist.

Eine weitere Besonderheit des fünften Ausführungsbeispiels in Fig. 12 bis 14 liegt darin, daß die Fußstege 428 bis 431 nicht geradlinig, sondern hier bogenförmig gekrümmt verlaufen, wobei sich diese Krümmung an diejenige der Innenfläche 414 anschließt.

Eine weitere Besonderheit des fünften Ausführungsbeispiels liegt darin, daß die einzelnen Vertiefungen 424 bis 427, im senkrechten Querschnitt gemäß Fig. 13 betrachtet, etwa bogenförmig verlaufen, wobei sie allesamt so, wie für die Vertiefung 424 gezeigt ist, mit einem etwa horizontal und ebenflächig verlaufenden Boden 434 abschließen. In Vergleich zum ersten bis vierten Ausführungsbeispiel, bei denen die Vertiefungen, im senkrechten Querschnitt betrachtet,jeweils etwa viereckig, z.B. rechteckig oder quadratisch gestaltet sind, vermittelt die bogenförmige Krümmung der Vertiefungen 424 bis 427 einen anderen Eindruck. Diese Form erleichtert die Einformung. Sie führt dazu, daß jede Vertiefung 424 bis 427, im senkrechten Schnitt gemäß Fig. 13 betrachtet, vom Fußsteg 428 bis 431 ausgehend nach außen, d.h. in Richtung der Außenseite der Wandverdickung 441, und nach unten hin abfallend verläuft. Eine die Vertiefung innen begrenzende Endwand wie beim ersten bis vierten Ausführungsbeispiel, die etwa rechtwinklig zur oberen Wand der Vertiefung gerichtet ist, gibt es somit bei dieser Bogenform der Vertiefungen 424 bis 427 nicht, bei der die obere Wand und die Endwand durch die Bogenbegrenzung zu einer inneren Bogenfläche verschmolzen sind, die im Bogen von der Innenfläche 414 ausgehend bis hin zum Boden 434 verläuft und sich in Abstand oberhalb des Fußsteges 428 bis 431 befindet.

Das in Fig. 15 bis Fig. 17 gezeigte sechste Ausführungsbeispiel ähnelt hinsichtlich der Anordnung der Stützen 518 bis 521 dem vierten Ausführungsbeispiel in Fig. 9 bis 11, da auch beim sechsten Ausführungsbeispiel die Stützen 518 bis 521 zu einer einläufigen Folge untereinander angeordnet sind. Analog dem fünften Ausführungsbeispiel sind auch beim sechsten Ausführungsbeispiel diese Stützen 518 bis 521 in die Wandung 513 des Schachtelements 511 eingearbeitet, wooei der dadurch bedingte Querschnittsverlust der Wandung 513 durch eine Wandverdickung 541 ausgeglichen ist. Der Querschnitt des Schachtelements 511 entspricht demjenigen des Schachtelements 411 des fünften Ausführungsbeispieles. Auch die Vertiefungen 524 bis 527 mit Fußsteg 528 bis 531 entsprechen im waagerechten sowie senkrechten Schnitt der Gestaltung gemäß Fig. 12 bis 14. Damit gilt für das sechste Ausführungsbeispiel insoweit die Beschreibung zum fünften Ausführungsbeispiel entsprechend. Im Vergleich zum fünften Ausführungsbeispiel sind allerdings beim sechsten Ausführungsbeispiel in Fig. 15 bis Fig. 17 die Vertiefungen 524 bis 527, im horizontalen Querschnitt betrachtet, breiter dimensioniert. Dementsprechend ergeben sich Fußstege 528 bis 531, die sich über einen größeren Ümfangswinkel der Krümmung der Innenfläche 514 erstrecken, also breiter sind. Diese größere Breite macht es evtl.möglich, beim Besteigen eines so gestalteten Schachtes die hochragenden Fußstege 528 bis 531 als Handgriffe zu nutzen, wie zuvor schon für die anderen, entsprechenden Ausführungsbeispiele erläutert ist. Gerade weil diese Fußstege 528 bis 531 über den Boden der Vertiefung 524 bis 527 hinaus nach oben vorstehen und Leisten bilden, eignen sie sich gut auch zum Anfassen von Hand.

Das in Fig. 18 gezeigte siebte Ausführungsbeispiel entspricht hinsichtlich der Gestaltung des Schachtelementes 611 dem sechsten Ausführungsbeispiel gemäß Fig. 15 bis Fig. 17. Abweichend davon ist bei der hier nur sichtbaren einen Stütze 618, die aus einer in die Wandung 613 des Schachtelements 611 eingearbeiteten Vertiefung 624 gebildet ist, der über den Boden hochstehende, etwa horizontale Fußsteg 628,im horizontalen Querschnitt betrachtet,nicht wie beim sechsten Ausführungsbeispiel bogenförmig gekrümmt gestaltet, sondern der Fußsteg 628 verläuft hier etwa entlang einer Sekante oder etwa parallel zu einer vertikalen Diametralebene 632 des Schachtelementes 611, und damit z.B. so, wie jeder Fußsteg 328 bis 331 beim vierten Ausführungsbeispiel.

Bei dem in Fig. 19 bis 21 gezeigten achten Ausführungsbeispiel ist ebenfalls jede Stütze 718 bis 721 als in die Wandung 713 des Schachtelements 711 eingearbeitete Vertiefung 724 bis 727 mit einem hochragenden Fußsteg 728 bis 731 ausgebildet. Analog z.B. dem sechsten Ausführungsbeispiel sind außerdem die Stützen 718 bis 721 zu einer einläufigen Folge untereinander angeordnet. Im horizontalen Querschnitt hat jede Vertiefung 724 bis 727 die Form eines Vierecks, insbesondere eines Rechtecks, ebenfalls entsprechend dem sechsten Ausführungsbeispiel. Im horizontalen Querschnitt betrachtet verläuft jeder Fußsteg 728 bis 731 bogenförmig gekrümmt analog dem sechsten Ausführungsbeispiel, wobei die Krümmung derjenigen der Innenfläche 714 entspricht. Abweichend vom sechsten Ausführungsbeispiel jedoch sind die Vertiefungen 724 bis 727, im senkrechten Querschnitt betrachtet, hier etwa rhombisch ausgebildet. Wie nur für die Vertiefung 724 bezeichnet ist, verläuft dabei die die Vertiefung 724 innen begrenzende Endwand 735 etwa parallel zur vertikalen Diametralebene 732, die die Mittelachse 712 enthält. Der Boden 734 jeder Vertiefung verläuft so, wie für die Vertiefung 724 eingezeichnet ist, im senkrechten Querschnitt betrachtet vom Fußsteg 728 ausgehend nach außen und nach unten hin schräg, wobei der Boden 734 und die Endwand 735 unter einem Winkel kleiner 90° zueinander verlaufen. Die die Vertiefung 724 oben begrenzende obere Wand verläuft etwa parallel zum Boden 734. Durch diese Gestaltung der Vertiefungen 724 bis 727 ergeben sich als Fußstege 728 bis 731 solche, die z.B. etwa schwach schneidenförmig gestaltet sind, was den Halt beim Betreten begünstigen kann.

Auch beim neunten Ausführungsbeispiel gemäß Fig. 22 bis Fig. 24 sind die Stützen 818 bis 821 einstückiger, materialeinheitlicher Bestandteil des Schachtelements 811 und aus dessen Formmasse bei dessen Formgebung gleich mit ausgeformt worden. Diese Stützen 818 bis 821 stehen auch hier über die Innenfläche 814 des Schachtelements 811 nach innen vor. Anders als bei den Ausführungsbeispielen in Fig. 1 bis 11 dieser Kategorie jedoch sind beim neunten Ausführungsbeispiel diese Stützen 818 bis 821 in einer Zwischenwand 842 des Schachtelements 811 ausgebildet. Die Zwischenwand 842 verläuft etwa entlang einer Sekante. Sie erstreckt sich etwa parallel zur vertikalen Diametralebene 832 des Schachtelements 811, die die Mittelachse 812 enthält. Dabei verläuft die Zwischenwand 842 in Abstand von dem Umfangsteil der Innenfläche 814, der von der Zwischenwand 842 überdeckt ist. Zur Bildung der Stützen 818 bis 821 in der dargestellten einläufigen Anordnung oder auch in einer nicht gezeigten zweiläufigen Anordnung enthält die Zwischenwand 842 Vertiefungen, insbesondere Durchbrüche 843 bis 846,die z.B. als im waagerechten und senkrechten Schnitt rechteckige Fenster ausgebildet sind. Bei dieser Gestaltung sind somit die Stützen 818 bis 821 innerhalb der Zwiscnenwand 842 enthalten. Bei einem anderen, nicht gezeigten Ausführungsbeispiel ist jedoch auch eine Anordnung an der Zwischenwand 842, z.B. analog dem ersten bis vierten Ausführungsbeispiel nach innen vorstehend, oder analog dem vierten bis achten Ausführungsbeispiel radial nach außen vorspringend, z.B. eingearbeitet, möglich. Bei dieser Gestaltung können die zwischen den einzelnen Durchbrüchen 843 bis 846 vornandenen Materialstege 847 bis 849 der Zwischenwand 842 beim Besteigen des so gestalteten Leitergebildes von Hand gefaßt werden, so daß man sich daran festhalten kann.

Das in Fig. 25 bis Fig. 27 gezeigte zehnte Ausführungsbeispiel entspricht z.B. hinsichtlich der Ausbildung der Stützen 918 bis 921, die als Vertiefungen 924 bis 927 in die Wandung 913 des Schachtelements 911 eingearbeitet sind und hochstehende Fußstege 928 bis 931 haben, dem sechsten Ausführungsbeispiel gemäß Fig. 15 bis Fig. 17, wobei die Fußstege 928 bis 931 analog dem siebten Ausführungsbeispiel etwa parallel zur vertikalen Diametralebene 932 verlaufen. Im Prinzip kommt es beim zennten Ausführungsbeispiel nicht auf die Gestaltung der Stützen 918 bis 921 sondern auf die Besonderheit an, daß die Wandverdickung 941, welche bei in die Wandung 913 eingebrachten Vertiefungen 924 bis 927 den dadurch bedingten Querschnittsverlust ausgleichen soll, zur Reduzierung des Materialverbrauchs und Gewichtsersparnis im Bereich der Außenfläche 950 nach außen offene Aussparungen 951 aufweist. Besonders vorteilhaft ist es, wenn diese Aussparungen 951, wie Fig. 26 zeigt, jeweils auf Höhe zwischen zwei vertikal übereinander folgenden inneren Vertiefungen 918 und 919 bzw. 919 und 920 bzw. 920 und 921 vorgesehen sind. Ersichtlich ist nämlich im Zwischenbereich zwischen zwei aufeinander folgenden Vertiefungen bei der Wandverdickung 941 zumindest im Außenbereich eine entsprechende Materialmenge, insbesondere Betonmenge, des Schachtelements 911 nicht zwingend notwendig, so daß in diesem Bereich Material und Gewicht durch dort befindliche Aussparungen 951 gespart werden kann. Die Tiefe der Aussparungen 951 wird dadurch bestimmt, welcher Restquerschnitt für eine vorgegebene Mindestwanddicke nicht unterschritten werden darf. Im Prinzip ist die Form der Aussparungen 951 unmaßgeblich. Sie kann so gewählt werden, daß unter Beibehaltung der erforderlichen Mindestwanddicke eine möglichst große Gewichts- und Materialersparnis erfolgt.

Das in Fig. 28 bis Fig. 30 gezeigte elfte Ausführungsbeispiel hat Ähnlichkeit mit dem ersten bis vierten Ausführungsbeispiel, und zwar deswegen, weil auch beim elften Ausführungsbeispiel die Stützen 1018 bis 1021 als in einem längsdurchlaufenden Steg 1023 eingearbeitete, über die Innenfläche 1014 nach innen zum Zentrum hin vorstehende Vertiefungen 1024 bis 1027 mit hochragenden Fußstegen 1028 bis 1031 ausgebildet sind, wobei diese Stützen zu einer einläufigen Folge untereinander angeordnet sind, z.B. etwa analog dem vierten Ausführungsbeispiel. Der Steg 1023 hat zwei beidseitige Außenwände 1038, 1039, die etwa rechtwinklig zur vertikalen Diametralebene 1032 ausgerichtet sind. Dabei weist der Steg 1023 an seiner Außenseite, insbesondere an der radial nach innen weisenden Außenseite der Außenwände 1038, 1039, von Hand faßbare Greifteile 1052 bzw. 1053 auf. Diese Greifteile 1052, 1053 sind hier als an den Außenseiten des Steges 1023, insbesondere seiner Außenwände 1038, 1039, befindliche längsdurchlaufende Handlaufleisten ausgebildet, die mit dem Steg 1023 einstückig sind. Diese als längsdurchlaufende Handlaufleisten ausgebildeten Greifteile 1052, 1053 verlaufen hier etwa rechtwinklig zur Außenwand 1038 bzw. 1039 und etwa parallel zur vertikalen Diametralebene 1032. Damit ergibt sich zwischen der Außenwand 1038 und dem daran einstückigen Greifteil 1052 in Form der durchgehenden Handlaufleiste im Querschnitt Winkelform, wobei entsprechendes auch für die andere Außenwand 1039 und den damit einstückigen Greifteil 1053 gilt. Jeder Greifteil 1052, 1053 ist außerdem mit einer Wulst 1054 bzw. 1055 versehen, die über die rückseitige Fläche des Greifteiles 1052 bzw. 1053 in Richtung zur Innenfläche 1014 vorsteht und zumindest annähernd parallel zur Außenwand 1038 bzw. 1039 verläuft. Die Wulst 1054, 1055 trägt nicht nur zur Materialverstärkung bei, sondern jeder Greifteil 1052, 1053 hat zusammen mit dieser Wulst 1054 bzw. 1055 einen besonders griffigen Handlauf, der beim Besteigen des durch die Stützen 1018 bis 1021 geschaffenen leiterförmigen Gebildes gut von Hand gefaßt werden kann, wodurch die Sicherheit beim Begehen und beim Betreten dieses leiterförmigen Gebildes noch weiter gesteigert ist. Der Aufwand für die zusätzliche Anformung der Greifteile 1052, 1053 mit Wulst 1054 bzw. 1055 ist im Verhältnis zur erzielten Verbesserung gering.

Wie Fig. 30 zeigt, verläuft abweichend von den bisherigen Ausführungsformen die die Vertiefung 1024 bis 1027 oben abschließende obere Wand leicht bogenförmig, und zwar konvex nach oben gekrümmt. Eine weitere Besonderheit liegt darin, daß der Boden 1034, der allein bei der Vertiefung 1024 angedeutet ist, ausgehend vom Fußsteg 1028 in radialer Richtung nach außen und dabei nach unten hin längs einer Schrägfläche schräg abfällt, wie dies z.B. auch hinsichtlich des Bodens beim achten Ausführungsbeispiel der Fall ist. An der tiefsten Stelle hat der Boden 1034 jedoch keine Verbindung mit der Wandung 1013, sondern es ist im Boden 1034 dort ein nach unten offener Durchlaß 1033 vorhanden, der hier etwa schlitzförmig ist und sich über die ganze Breite des Fußsteges 1028 erstreckt. Der Schrägverlauf des Bodens 1034 hat den Vorteil, daß etwaige Flüssigkeiten, Verunreinigungen od. dgl., die sich auf dem Boden 1034 absetzen könnten, aufgrund der Schräge nach hinten rutschen und nach hinten gespült werden und dann durch den Durchlaß 1033 hindurch nach unten abfließen, so daß also die Vertiefungen 1024 bis 1027 in diesem Bodenbereich eine besonders gute Selbstreinigung erfahren.

Das in Fig. 31 bis Fig. 33 gezeigte zwölfte Ausführungsbeispiel entspricht dem vierten Ausführungsbeispiel in Fig. 9 bis 11, allein mit dem Unterschied, daß beim zwölften Ausführungsbeispiel der Steg 1123 analog dem elften Ausführungsbeispiel in Fig. 28 bis Fig. 30 an der Außenseite der Außenwände 1138, 1139 mit Griffteilen 1152, 1153 und Wulst 1154 bzw. 1155 und so gestalteten Handläufen versehen ist.

## Patentansprüche

1. Schachtelement aus Formmasse, insbesondere aus Beton, Polymerbeton, Schwefelbeton oder dergleichen Betonmassen, keramischen Massen, Kunststoff oder dergleichen,
z.B. Schachtring, Schachthals, Rohr od.dgl., das innen mindestens eine mit dem Fuß betretbare Stütze (18 bis 21, 118 bis 121, 218 bis 221, 318 bis 321, 418 bis 421, 518 bis 521, 618, 718 bis 721, 818 bis 821, 918 bis 921, 1018 bis 2021, 1118) aufweist, die einstückiger, materialeinheitlicher Bestandteil des Schachtelements (11 bis 1111) ist und aus dessen Formmasse besteht,
**dadurch gekennzeichnet,**
daß die jeweilige Stütze (18 bis 21, 118 bis 121, 218 bis 221, 318 bis 321, 418 bis 421, 518 bis 521, 618, 718 bis 721, 818 bis 821, 918 bis 921, 1018 bis 1021,1118) im Bereich einer Wandverdickung (22,122,222,322,1022,1122,441,541,641, 741,941) oder an oder in einer mit dem Schachtelement einstückigen und aus dessen Formmasse bestehenden innenseitigen Zwischenwand (842) des Schachtelements (11,111,211,311,811, 1011,1111,411,511,611,711,811,911) ausgebildet und aus einer inneren Vertiefung (124 bis 127 ;224 bis 227, 324 bis 327; 424 bis 427, 524 bis 527;624;724 bis 727; 924 bis 927, 1024 bis 1027, 1124 bis 1127) gebildet ist.

2. Schachtelement nach Anspruch 1,
**dadurch gekennzeichnet**,
daß die Wandverdickung als innenseitige Wandverdickung (22, 122;222;322;1022;1122) ausgebildet ist.

3. Schachtelement nach Anspruch 1 oder 2,
**dadurch gekennzeichnet,**
daß die innenseitige Wandverdickung (22; 122; 222; 322; 1022; 1122) im wesentlichen als längsverlaufender, z.B. entlang einer inneren Mantellinie des Schachtelements (11; 111; 211; 311; 1011; 1111) verlaufender, Steg (23, 123, 223, 323; 1023; 1123) ausgebildet ist.

4. Schachtelement nach Anspruch 3,
**dadurch gekennzeichnet,**
daß der jeweilige Steg (23; 123, 232; 323; 1023; 1123) eine wesentliche Breite aufweist und daß die mindestens eine Stütze (18 bis 21, 118 bis 121, 218 bis 221; 318 bis 321; 1018 bis 1021; 1118) aus einer Vertiefung (24 bis 27, 124 bis 127; 224 bis 227; 324 bis 327; 1024 bis 1027; 1124) im Inneren der Wandverdickung, insbesondere des Steges (23; 123; 223; 323; 1023; 1123), gebildet ist.

5. Schachtelement nach Anspruch 3 oder 4,
**dadurch gekennzeichnet,**
daß der Steg (23; 123; 223; 323; 1023; 1123) etwa die Form einer Längsleiste aufweist.

6. Schachtelement nach einem der Ansprüche 3 bis 5,
**dadurch gekennzeichnet,**
daß der jeweilige Steg (23; 123; 223; 323; 1023; 1123) an seiner Außenseite von Hand faßbare Greifteile (1052, 1053; 1152, 1153) aufweist.

7. Schachtelement nach Anspruch 6,
**dadurch gekennzeichnet,**
daß die Greifteile (1052, 1053; 1152, 1153) als auf den Außenseiten des Steges (1023; 1123) befindliche, z.B. quer abstehende und vorzugsweise längs durchlaufende, Handlaufleisten ausgebildet sind, die mit dem Steg (1023; 1123) einstückig sind.

8. Schachtelement nach Anspruch 1,
**dadurch gekennzeichnet,**
daß die Zwischenwand (842) etwa entlang einer Sekante und/oder etwa parallel zu einer vertikalen Diametralebene (832) des Schachtelements (811) verläuft.

9. Schachtelement nach Anspruch 1 oder 8,
**dadurch gekennzeichnet,**
daß die Zwischenwand (842) in Abstand von dem von der Zwischenwand (842) überdeckten Teil der Innenfläche (814) des Schachtelements (811) verläuft.

10. Schachtelement nach einem der Ansprüche 1 bzw. 8 oder 9,
**dadurch gekennzeichnet,**
daß die Zwischenwand (842) zur Bildung einer oder mehrer Stützen (818 bis 821) in einläufiger oder zweiläufiger Anordnung Vertiefungen, insbesondere Durchbrüche (843 bis 846), z.B. Fenster, enthält.

11. Schachtelement nach Anspruch 10,
**dadurch gekennzeichnet,**
daß die Wandverdickung (441;541;641;741;941) nach außen gerichtet ist und z.B. im wesentlichen längsdurchlaufend ist.

12. Schachtelement nach Anspruch 11,
**dadurch gekennzeichnet**,
daß die Wandverdickung (441;541;641;741;941) nach außen offene Aussparungen (951) aufweist.

13. Schachtelement nach Anspruch 12,
**dadurch gekennzeichnet**,
daß die Aussparungen (951) jeweils auf Höhe zwischen zwei vertikal übereinanderfolgenden inneren Vertiefungen (924 bis 927) vorgesehen sind.

14. Schachtelement nach einem der Ansprüche 1 bis 13,
**dadurch gekennzeichnet,**
daß die Stützen (218 bis 221, 318 bis 321, 518 bis 521, 618; 718 bis 721; 818 bis 821; 918 bis 921; 1018 bis 1021; 1118), insbesondere die Vertiefungen (224 bis 227; 324 bis 327; 524 bis 527; 624; 724 bis 727; 824 bis 827; 924 bis 927; 1024 bis 1027; 1124), zu einer einläufigen Folge untereinander angeordnet sind.

15. Schachtelement nach einem der Ansprüche 1 bis 13,
**dadurch gekennzeichnet**,
daß die Stützen (18 bis 21, 118 bis 121, 418 bis 421), insbesondere Vertiefungen (24 bis 27, 124 bis 127, 424 bis 427), zu einer zweiläufigen Folge mit jeweiligem seitlichen Versatz und Höhenversatz zueinander angeordnet sind.

16. Schachtelement nach einem der Ansprüche 1 bis 15,
**dadurch gekennzeichnet**,
daß die Stützen, insbesondere die Vertiefungen (424 bis 427; 524 bis 527; 624; 924 bis 927), im senkrechten Querschnitt betrachtet, etwa bogenförmig verlaufen.

17. Schachtelement nach einem der Ansprüche 1 bis 15,
**dadurch gekennzeichnet,**
daß die Stützen, insbesondere Vertiefungen (24 bis 27; 124 bis 127; 224 bis 227; 324 bis 327; 724 bis 727; 824 bis 827; 1024 bis 1027; 1124), im senkrechten Querschnitt betrachtet, etwa viereckig, z.B. rechteckig, quadratisch, rhombisch (Fig. 19 bis 21) od.dgl. geformt sind.

18. Schachtelement nach einem der Ansprüche 1 bis 17,
**dadurch gekennzeichnet,**
daß die Stützen (18 bis 21; 118 bis 121; 218 bis 221; 318 bis 321, 418 bis 421; 518 bis 521; 618; 718 bis 721; 818 bis 821; 918 bis 921; 1018 bis 1021; 1118), insbesondere Vertiefungen (24 bis 27, 124 bis 127; 224 bis 227; 324 bis 327; 424 bis 427; 524 bis 527; 624; 724 bis 727; 843 bis 846; 924 bis 927; 1024 bis 1027; 1124), die in den Steg (23; 123; 223; 323; 1023; 1123), die Zwischenwand (842) oder die Wandung (413; 513; 613; 713; 913) des Schachtelementes (11 bis 1111) eingearbeitet sind, eine wesentliche Breite aufweisen.

19. Schachtelement nach einem der Ansprüche 1 bis 18,
**dadurch gekennzeichnet,**
daß die Stützen (18 bis 21; 118 bis 121; 218 bis 221; 318 bis 321; 418 bis 421; 518 bis 521; 618; 718 bis 721; 818 bis 821; 918 bis 921; 1018 bis 1021; 1118), insbesondere Vertiefungen (24 bis 27; 124 bis 127; 224 bis 227; 324 bis 327; 424 bis 427; 524 bis 527; 624; 724 bis 727; 843 bis 846; 924 bis 927; 1024 bis 1027; 1124), die in den Steg (23, 123; 223; 323; 1023; 1123), die Zwischenwand (842)oder die Wandung (413; 513; 613, 713; 913) des Schachtelements (11 bis 1111) eingearbeitet sind, einen an die Innenfläche des Steges (23, 123; 223;323; 1023; 1123), an die Innenfläche der Zwischenwand (842) oder an die Innenfläche (414; 514; 614; 714, 924) der Wandung (413; 513; 613; 713; 913) angrenzenden hochragenden und etwa horizontal verlaufenden Fußsteg (28 bis 31; 128 bis 131; 228 bis 231; 328 bis 331; 428 bis 431; 528 bis 531; 628; 728 bis 731; 828 bis 831; 928 bis 931; 1028 bis 2031; 1128) aufweisen, der zugleich von Hand faßbar ist.

20. Schachtelement nach Anspuch 19,
**dadurch gekennzeichnet,**
daß der Fußsteg (28 bis 31, 128 bis 131, 228 bis 231, 328 bis 331; 428 bis 431; 528 bis 531; 628; 728 bis 731; 828 und 831; 928 bis 931; 1028 bis 1031; 1128) eine im wesentlichen ebenflächige Oberseite aufweist, die vorzugsweise eine Struktur aufweist.

21. Schachtelement nach Anspruch 19 oder 20,
**dadurch gekennzeichnet,**
daß der Fußsteg (28 bis 31; 128 bis 131; 228 bis 231; 328 bis 331; 628; 828 bis 831; 928 bis 931; 1028 bis 1031; 1128) geradlinig verläuft oder daß der Fußsteg (428 bis 431; 528 bis 531; 728 bis 731) bogenförmig gekrümmt verläuft.

22. Schachtelement nach einem der Ansprüche 1 bis 21,
**dadurch gekennzeichnet,**
daß die Stütze,insbesondere die Vertiefung (24 bis 27;124 bis 127;224 bis 227; 324 bis 327; 424 bis 427; 524 bis 527; 624; 724 bis 727; 824 bis 827; 924 bis 927; 1024 bis 1027; 1124), im waagerechten und/oder senkrechten Querschnitt betrachtet, etwa kastenförmig ausgebildet ist.

23. Schachtelement nach einem der Ansprüche 1 bis 22,
**dadurch gekennzeichnet,**
daß der Boden (34; 134; 234; 334; 434; 534; 634; 834; 934; 1134) der Vertiefung (24 bis 27; 124 bis 127; 224 bis 227; 324 bis 327; 424 bis 427; 524 bis 527; 524; 843 bis 846; 924 bis 927; 1124) etwa horizontal verläuft.

24. Schachtelement nach einem der Ansprüche 1 bis 22,
**dadurch gekennzeichnet,**
daß der Boden (734, 1034) der Vertiefung (724 bis 727, 1024 bis 1027) vom Fußsteg (728 bis 731, 1028 bis 1031) ausgehend nach außen und unten hin abfallend verläuft.

25. Schachtelement nach einem der Ansprüche 1 bis 24,
**dadurch gekennzeichnet,**
daß die Endwand (35; 135; 235; 335; 1035; 1135), die die Vertiefung (24 bis 27; 124 bis 127; 224 bis 227; 324 bis 327; 1024 bis 1027; 1124) innen begrenzt, im waagerechten Querschnitt betrachtet, im wesentlichen bogenförmig verläuft oder daß die die Vertiefung (424 bis 427; 524 bis 527; 624; 724 bis 727; 924 bis 927) innen begrenzende Endwand,im waagerechten Querschnitt betrachtet,im wesentlichen geradlinig verläuft.

26. Schachtelement nach einem der Ansprüche 1 bis 25,
**dadurch gekennzeichnet,**
daß die Vertiefung (124 bis 127; 324 bis 327; 1024 bis 1027; 1124) bodenseitig zumindest einen nach unten öffnenden Durchlaß (133; 333; 1033; 1133) aufweist.

27. Schachtelement nach einem der Ansprüche 1 bis 26,
**dadurch gekennzeichnet,**
daß die jeweilige Stütze (18 bis 21; 188 bis 121; 218 bis 221; 318 bis 321; 418 bis 421; 518 bis 521, 618; 718 bis 721; 818 bis 821; 918 bis 921; 1018 bis 1021; 1118) mit einem Anstrich versehen ist.

28. Schachtelement nach Anspruch 27,
**dadurch gekennzeichnet,**
daß der Anstrich aus einer Schutzschicht, z. B. Schutz- farbe, besteht, die vorzugsweise als Korrosionsschutz dient.

29. Schachtelement nach Anspruch 27 oder 28,
**dadurch gekennzeichnet,**
daß der Anstrich aus einer Signalfarbe, z. B. aus teuchtfarbe, besteht.

30. Schachtelement nach einem der Ansprüche 1 - 29,
**dadurch gekennzeichnet,**
daß es aus einem Beton besteht, der einen Wasser/ Zementfaktor von 0,4 oder kleiner hat.

31. Schachtelement nach einem der Ansprüche 1 - 30,
**dadurch gekennzeichnet,**
daß es verdichtet, insbesondere vibrationsverdichtet, ist.

32. Schachtelement nach einem der Ansprüche 1 - 31,
**gekennzeichnet durch**
dessen Formgebung durch Verdichtung und unverzügliche Entschalung danach aus der Form.

## Claims

1. Shaft element made from molding material, particularly from concrete, concrete/polymer composite, sulfur concrete or the like concrete materials, ceramic materials, plastics or the like, e.g. a shaft ring, vertical shaft, pipe or the like, which contains in its interior at least one support (18 to 21; 118 to 121; 218 to 221; 318 to 321; 418 to 421; 518 to 521; 618; 718 to 721; 818 to 821; 918 to 921; 1018 to 2021; 1118) on which a person can step and which is an integral component part of the shaft element (11 to 111) made from the molding material of the latter, characterized in that the respective support (18 to 21; 118 to 121; 218 to 221: 318 to 321; 418 to 421; 518 to 521; 618; 718 to 721; 818 to 821; 918 to 921; 1018 to 1021; 1118) is constructed in the region of a thickened wall portion (22; 122; 222; 322; 1022; 1122; 441; 541; 641; 741; 941) or at or in an internal intermediate wall (842) of the shaft element (11; 111; 211; 311; 811; 1011; 1111; 411; 511; 611; 711; 811; 911), said thickened wall portion being an integral component part of said shaft element and formed of the same molding material.

2. Shaft element according to claim 1,
characterized in that the thickened wall portion is constructed as an inner thickened wall portion (22; 122: S22; 322; 1022; 1122).

3. Shaft element according to claim 1 or 2,
characterized in that the inner thickened wall portion (22; 122; 222; 322; 1022; 1122) is constructed substantially as a ridge (23, 123, 223, 323; 1023; 1123) which extends substantially longitudinally, e.g. along an inner surface line of the shaft element (11; 111; 211; 311; 1011; 1111).

4. Shaft element according to claim 3,
characterized in that the respective ridge (23; 123; 232; 323; 1023; 1123) has a considerable width, and in that at least one support (18 to 21; 118 to 121; 218 to 221; 318 to 321; 1018 to 1021; 1118) is formed by a recess (24 to 27; 124 to 127; 224 to 227; 324 to 327; 1024 to 1027; 1124) in the interior of the thickened wall portion, particularly the ridge (23; 123; 223; 323; 1023; 1123).

5. Shaft element according to claim 3 or 4,
characterized in that the ridge (23; 123; 223; 323; 1023: 1123) has the approximate shape of a longitudinal ledge.

6. Shaft element according to one of claims 3 to 5, characterized in that the respective ridge (23; 123; 223; 323; 1023; 1123) has gripping parts (1052, 1053; 1152, 1153) at its outer side which can be grasped by the hand.

7. Shaft element according to claim 6,
characterized in that the gripping parts (1052, 1053, 1152, 1153) are constructed as handrail strips which are situated on the outer sides of the ridge (1023; 1123), e.g. project out transversely and are preferably longitudinally continuous, and are integral with the ridge (1023; 1123).

8. Shaft element according to claim 1,
characterized in that the intermediate wall (842) extends approximately along a secant and/or approximately parallel to a vertical diametral plane (832) of the shaft element (811).

9. Shaft element according to claim 1 or 8,
characterized in that the intermediate wall (842) extends at a distance from the part of the inner surface (814) of the shaft element (811) covered by the intermediate wall (842).

10. Shaft element according to one of claims 1 and 8, respectively, or 9, characterized in that the intermediate wall (842) contains recesses, particularly openings (843 to 846), e.g. windows, arranged in single or double formation to form one or more supports (818 to 821).

11. Shaft element according to claim 10,
characterized in that the thickened wall portion (441; 541; 641; 741; 941) is directed outward and e.g. is substantially longitudinally continuous.

12. Shaft element according to claim 11,
characterized in that the thickened wall portion (441; 541; 641; 741; 941) has cut out portions (951) which open outward.

13. Shaft element according to claim 12
characterized in that the cut out portions (951) are provided vertically between two inner recesses (924 to 927) arranged vertically one above the other.

14. Shaft element according to one of claims 1 to 13, characterized in that the supports (218 to 221; 318 to 321; 518 to 521; 618; 718 to 721; 818 to 821; 918 to 921: 1018 to 1021; 1118), particularly the recesses (224 to 227; 324 to 327; 524 to 527; 624; 724 to 727; 824 to 827; 924 to 927; 1024 to 1027; 1124) are arranged in single formation one above the other.

15. Shaft element according to one of claims 1 to 13, characterized in that the supports (18 to 21; 118 to 121; 418 to 421), particularly recesses (24 to 27; 124 to 127; 424 to 427), are arranged in double formation so as to be laterally and vertically offset relative to one another.

16. Shaft element according to one of claims 1 to 15, characterized in that the supports, particularly the recesses (424 to 427; 524 to 527; 624; 924 to 927), extend in an approximately curved manner as seen in vertical cross section.

17. Shaft element according to one of claims 1 to 15, characterized in that the supports, particularly recesses (24 to 27; 124 to 127; 224 to 227; 324 to 327; 724 to 727; 824 to 827; 1024 to 1027; 1124), are approximately quadrangular, e.g. have a rectangular, square or rhombic (Figs. 19 to 21) or like shape as seen in vertical cross section.

18. Shaft element according to one of claims 1 to 17, characterized in that the supports (18 to 21; 118 to 121; 218 to 221; 318 to 321; 418 to 421; 518 to 521; 618; 718 to 721; 818 to 821; 918 to 921; 1018 to 1021; 1118), particularly recesses (24 to 27; 124 to 127; 224 to 227; 324 to 327; 424 to 427; 524 to 527; 624; 724 to 727; 843 to 846; 924 to 927; 1024 to 1027; 1124) which are introduced in the ridge (23; 123; 223; 323; 1023; 1123), the intermediate wall (842) or the wall (413; 513; 613; 713; 913) of the shaft element (11 to 1111), have a considerable width.

19. Shaft element according to one of claims 1 to 18, characterized in that the supports (18 to 21; 118 to 121; 218 to 221; 318 to 321; 418 to 421; 518 to 521; 618; 718 to 721; 818 to 821; 918 to 921; 1018 to 1021; 1118), particularly recesses (24 to 27; 124 to 127; 224 to 227; 324 to 327; 424 to 427; 524 to 527; 624; 724 to 727; 843 to 846; 924 to 927; 1024 to 1027; 1124) which are introduced in the ridge (23; 123; 223; 323; 1023; 1123), the intermediate wall (842) or the wall (413; 513; 613; 713; 913) of the shaft element (11 to 1111) have a foot crosspiece (28 to 31; 128 to 131; 228 to 231; 328 to 331; 428 to 431; 528 to 531; 628; 728 to 731; 828 to 831; 928 to 931; 1028 to 2031; 1128) adjoining at the inner surface of the ridge (23; 123; 223; 323; 1023; 1123), at the inner surface of the intermediate wall (842), or at the inner surface (414; 514; 614; 714: 924) of the wall (413; 513; 613; 713; 913), which foot crosspiece (28 to 31; 128 to 131; 228 to 231; 328 to 331; 428 to 431; 528 to 531; 628; 728 to 731; 828 to 831; 928 to 931; 1028 to 2031; 1128) projects upward and extends approximately horizontally and can likewise be gripped with the hand.

20. Shaft element according to claim 19,
characterized in that the foot crosspiece (28 to 31; 128 to 131; 228 to 231; 328 to 331; 428 to 431; 528 to 531; 628; 728 to 731; 828 and 831; 928 to 931; 1028 to 1031; 1128) has a preferably textured, substantially planar upper side.

21. Shaft element according to claim 19 or 20,
characterized in that the foot crosspiece (28 to 31; 128 to 131; 228 to 231; 328 to 331; 628; 828 to 831; 928 to 931; 1028 to 1031; 1128) extends in a straight line, or in that the foot crosspiece (428 to 431; 528 to 531; 728 to 731) curves in an arch-shaped manner.

22. Shaft element according to one of claims 1 to 21, characterized in that the support, particularly the recess (24 to 27; 124 to 127; 224 to 227; 324 to 327; 424 to 427; 524 to 527; 624; 724 to 727; 824 to 827; 924 to 927; 1024 to 1027; 1124) is constructed in an approximately box-shaped manner as seen in horizontal and/or vertical cross section.

23. Shaft element according to one of claims 1 to 22, characterized in that the base (34; 134; 234; 334; 434; 534; 634; 834; 934; 1134) of the recess (24 to 27; 124 to 127; 224 to 227; 324 to 327; 424 to 427; 524 to 527; 624; 843 to 846; 924 to 927; 1124) extends approximately horizontally.

24. Shaft element according to one of claims 1 to 22, characterized in that the base (734, 1034) of the recess (724 to 727; 1024 to 1027) extends outward and downward proceeding from the foot crosspiece (728 to 731; 1028 to 1031).

25. Shaft element according to one of claims 1 to 24, characterized in that the end wall (35; 135; 235; 335; 1035; 1135) defining the interior of the recess (24 to 27; 124 to 127; 224 to 227; 324 to 327; 1024 to 1027; 1124) extends in a substantially curved manner as seen in horizontal cross section, or in that the end wall defining the interior of the recess (424 to 427; 524 to 527; 624; 724 to 727; 924 to 927) extends substantially in a straight line as seen in horizontal cross section.

26. Shaft element according to one of claims 1 to 25, characterized in that the recess (124 to 127; 324 to 327; 1024 to 1027; 1124) has at least one downwardly open passage (133; 333; 1033; 1133) on the base side.

27. Shaft element according to one of claims 1 to 26, characterized in that the respective support (18 to 21; 188 to 121; 218 to 221; 318 to 321; 418 to 421; 518 to 521: 618; 718 to 721; 818 to 821; 918 to 921; 1018 to 1021; 1118) is provided with a coat of paint.

28. Shaft element according to claim 27,
characterized in that the coat of paint is a protective coating, e.g. protective paint, which preferably protects against corrosion.

29. Shaft element according to claim 27 or 28,
characterized in that the coat of paint is an identifying color, e.g. a luminous color.

30. Shaft element according to one of claims 1 to 29, characterized in that it is made from concrete having a water/cement ratio of 0.4 or less.

31. Shaft element according to one of claims 1 to 30, characterized in that it is compacted, particularly vibro-compacted.

32. Shaft element according to one of claims 1 to 31, characterized by its shaping by compaction and subsequent immediate release from the mold.

## Revendications

1. Elément de puits en matière moulable, en particulier en béton, béton polymère, béton au soufre ou béton semblable, matière céramique, matière plastique ou matière semblable, par exemple anneau de puits, col de puits, tuyau ou élément semblable, qui présente intérieurement au moins un appui pouvant recevoir le pied (18 à 21 ; 118 à 121 ; 218 à 221 ; 318 à 321 ; 418 à 421 ; 518 à 521 ; 618 ; 718 à 721 ; 818 à 821 ; 918 à 921 ; 1018 à 1021 ; 1118) qui fait partie intégrante de l'élément de puits (11 à 1111) et est constitué de la matière moulable de celui-ci, caractérisé par le fait que l'appui (18 à 21 ; 118 à 121 ; 218 à 221 ; 318 à 321 ; 418 à 421 ; 518 à 521 ; 618 ; 718 à 721 ; 818 à 821 ; 918 à 921 ; 1018 à 1021 ; 1118) est fait dans la zone d'un épaississement de paroi (22 ; 122 ; 222 ; 322 ; 1022 ; 1122 ; 441 ; 541 ; 641 ; 741 ; 941) ou sur ou dans une cloison intérieure (842) de l'élément de puits (11 ; 111 ; 211 ; 311 ; 811 ; 1011 ; 1111 ; 411 ; 511 ; 611 ; 711 ; 811 ; 911) faisant corps avec celui-ci et constituée de la matière moulable de celui-ci et est formé d'un creux intérieur (124 à 127 ; 224 à 227 ; 324 à 327 ; 424 à 427 ; 524 à 527 ; 624 ; 724 à 727 ; 924 à 927 ; 1024 à 1027 ; 1124 à 1127).

2. Elément de puits selon la revendication 1, caractérisé par le fait que l'épaississement de paroi est un épaississement intérieur (22 ; 122 ; 222 ; 322 ; 1022 ; 1122).

3. Elément de puits selon l'une des revendications 1 et 2, caractérisé par le fait que l'épaississement de paroi intérieur (22 ; 122 ; 222 ; 322 ; 1022 ; 1122) est constitué essentiellement d'une nervure longitudinale (23 ; 123 ; 223 ; 323 ; 1023 ; 1123) s'étendant par exemple le long d'une génératrice intérieure de l'élément de puits (11 ; 111 ; 211 ; 311 ; 1011 ; 1111).

4. Elément de puits selon la revendication 3, caractérisé par le fait que la nervure (23 ; 123 ; 223 ; 323 ; 1023 ; 1123) a une largeur importante et que l'appui (18 à 21 ; 118 à 121 ; 218 à 221 ; 318 à 321 ; 1018 à 1021 ; 1118) est formé d'un creux (24 à 27 ; 124 à 127 ; 224 à 227 ; 324 à 327 ; 1024 à 1027 ; 1124) situé à l'intérieur de l'épaississement de paroi, en particulier de la nervure (23 ; 123 ; 223 ; 323 ; 1023 ; 1123).

5. Elément de puits selon l'une des revendications 3 et 4, caractérisé par le fait que la nervure (23 ; 123 ; 223 ; 323 ; 1023 ; 1123) a à peu prés la forme d'une barrette longitudinale.

6. Elément de puits selon l'une des revendications 3 à 5, caractérisé par le fait que la nervure (23 ; 123 ; 223 ; 323 ; 1023 ; 1123) présente sur son côté extérieur des parties saisissables par la main (1052, 1053 ; 1152, 1153).

7. Elément de puits selon la revendication 8, caractérisé par le fait que les parties saisissables par la main (1052, 1053 ; 1152, 1153) sont constituées de barrettes formant main courante situées sur les côtés extérieurs de la nervure (1023 ; 1123), par exemple saillant transversalement et de préférence s'étendant longitudinalement sur toute la longueur de l'élément, et qui font corps avec la nervure (1023 ; 1123).

8. Elément de puits selon la revendication 1, caractérisé par le fait que la cloison (842) s'étend à peu près le long d'un sécante et/ou à peu près parallèlemet à un plan diamétral vertical (832) de l'élément de puits (811).

9. Elément de puits selon l'une des revendications 1 et 8, caractérisé par le fait que la cloison (842) est à une certaine distance de la partie de la face intérieure (814) de l'élément de puits (811) qu'elle couvre.

10. Elément de puits selon l'une des revendications 1 ou 8 et 9, caractérisé par le fait que pour la formation d'un ou de plusieurs appuis (818 à 821), la cloison (842) présente des creux, en particulier des ouvertures (843 à 846), par exemple des fenêtres, disposés en une seule volée ou en deux volées.

11. Elément de puits selon la revendication 10, caractérisé par le fait que l'épaississement de paroi (441 ; 541 ; 641 ; 741 ; 941) est dirigé vers l'extérieur et s'étend par exemple sensiblement longitudinalement sur toute la longueur de l'élément.

12. Elément de puits selon la revendication 11, caractérisé par le fait que l'épaississement de paroi (441 ; 541 ; 641 ; 741 ; 941) présente des évidements ouverts vers l'extérieur (951).

13. Elément de puits selon la revendication 12, caractérisé par le fait que les évidements (951) sont situés en hauteur entre deux creux intérieurs (924 à 927) se suivant verticalement.

14. Elément de puits selon l'une des revendications 1 à 13, caractérisé par le fait que les appuis (218 à 221 ; 318 à 321 ; 518 à 521 ; 618 ; 718 à 721 ; 818 à 821 ; 918 à 921 ; 1018 à 1021 ; 1118), en particulier les creux (224 à 227 ; 324 à 327 524 à 527 ; 624 ; 724 à 727 ; 824 à 827 ; 924 à 927 ; 1024 à 1027 ; 1124), sont disposés les uns au-dessous des autres en une seule volée.

15. Elément de puits selon l'une des revendications 1 à 13, caractérisé par le fait que les appuis (18 à 21 ; 118 à 121 ; 418 à 421), en particulier les creux (24 à 27 ; 124 à 127 ; 424 à 427) sont disposés en deux volées avec décalage latéral et en hauteur entre eux.

16. Elément de puits selon l'une des revendications 1 à 15, caractérisé par le fait que les appuis, en particulier les creux (424 à 427 ; 524 à 527 ; 624 ; 924 à 927), en coupe verticale, sont arqués.

17. Elément de puits selon l'une des revendications 1 à 15, caractérisé par le fait que les appuis, en particulier les creux (24 à 27 ; 124 à 127 ; 224 à 227 ; 324 à 327 ; 724 à 727 ; 824 à 827 ; 1024 à 1027 ; 1124), sont, en coupe verticale, à peu près quadrangulaires, par exemple rectangulaires, carrés, en forme de losange (fig. 19 à 21) ou de forme semblable.

18. Elément de puits selon l'une des revendications 1 à 17, caractérisé par le fait que les appuis (18 à 21 ; 118 à 121 ; 218 à 221 ; 318 à 321 ; 418 à 421 ; 518 à 521 ; 618 ; 718 à 721 ; 818 à 821 ; 918 à 921 ; 1018 à 1021 ; 1118), en particulier les creux (24 à 27 ; 124 à 127 ; 224 à 227 ; 324 à 327 ; 424 à 427 ; 524 à 527 ; 624 ; 724 à 727 ; 843 à 846 ; 924 à 927 ; 1024 à 1027 ; 1124), qui sont faits dans la nervure (23 ; 123 ; 223 ; 323 ; 1023 ; 1123), dans la cloison (842) ou dans la paroi (413 ; 513 ; 613 ; 713 ; 913) de l'élément de puits (11 à 1111) ont une largeur importante.

19. Elément de puits selon l'une des revendications 1 à 18, caractérisé par le fait que les appuis (18 à 21 ; 118 à 121 ; 218 à 221 ; 318 à 321 ; 418 à 421 ; 518 à 521 ; 618 ; 718 à 721 ; 818 à 821 ; 918 à 921 ; 1018 à 1021 ; 1118), en particulier les creux (24 à 27 ; 124 à 127 ; 224 à 227 ; 324 à 327 ; 424 à 427 ; 524 à 527 ; 624 ; 724 à 727 ; 843 à 846 ; 924 à 927 ; 1024 à 1027 ; 1124), qui sont faits dans la nervure (23 ; 123 ; 223 ; 323 ; 1023 ; 1123), dans la cloison (842) ou dans la paroi (413 ; 513 ; 613 ; 713 ; 913) de l'élément de puits (11 à 1111) présentent un appuie-pied montant (28 à 31 ; 128 à 131 ; 228 à 231 ; 328 à 331 ; 428 à 431 ; 528 à 531 ; 628 728 à 731 ; 828 à 831 928 à 931 ; 1028 à 1031 ; 1128) contigu à la face intérieure de la nervure (23 ; 123 ; 223 ; 323 ; 1023 ; 1123), à la face intérieure de la cloison (842) ou à la face intérieure (414 ; 514 ; 614 ; 714 ; 914) de la paroi (413 ; 513 ; 613 ; 713 ; 913) et s'étendant horizontalement qui peut aussi être saisi par la main.

20. Elément de puits selon la revendication 19, caractérisé par le fait que l'appuie-pied (28 à 31 ; 128 à 131 ; 228 à 231 ; 328 à 331 ; 428 à 431 ; 528 à 531 ; 628 ; 728 à 731 ; 828 à 831 ; 928 à 931 ; 1028 à 1031 ; 1128) présente une face supérieure sensiblement plane qui est de préférence structurée.

21. Elément de puits selon l'une des revendications 19 et 20, caractérisé par le fait que l'appuie-pied (18 à 31 ; 128 à 131 ; 228 à 231 ; 328 à 331 ; 628 ; 828 à 831 ; 928 à 931 ; 1028 à 1031 ; 1128) est rectiligne ou que l'appuie-pied (428 à 431 ; 528 à 531 ; 728 à 731) est arqué.

22. Elément de puits selon l'une des revendications 1 à 21, caractérisé par le fait que l'appui, en particulier le creux (24 à 27 ; 124 à 127 ; 224 à 227 ; 324 à 327 ; 424 à 427 ; 524 à 527 ; 624 ; 724 à 727 ; 824 à 827 ; 924 à 927 ; 1024 à 1027 ; 1124), en coupe horizontale et/ou en coupe verticale, est à peu près en forme de caisson.

23. Elément de puits selon l'une des revendications 1 à 22, caractérisé par le fait que le fond (34 ; 134 ; 234 ; 334 ; 434 ; 534 ; 634 ; 834 ; 934 ; 1134) du creux (24 à 27 ; 124 à 127 ; 224 à 227 ; 324 à 327 ; 424 à 427 ; 524 à 527 ; 624 ; 843 à 846 ; 924 à 927 ; 1124) est à peu près horizontal.

24. Elément de puits selon l'une des revendications 1 à 22, caractérisé par le fait que le fond (734 ; 1034) du creux (724 à 727 ; 1024 à 1027) descend vers l'extérieur à partir de l'appuie-pied (728 à 731 ; 1028 à 1031).

25. Elément de puits selon l'une des revendications 1 à 24, caractérisé par le fait que la paroi d'extrémité (35 ; 135 ; 235 ; 335 ; 1035 ; 1135) qui limite intérieurement le creux (24 à 27 ; 124 à 127 ; 224 à 227 ; 324 à 327 ; 1024 à 1027 ; 1124) est, en coupe horizontale, dans l'ensemble arquée ou que la paroi d'extrémité limitant intérieurement le creux (424 à 427 ; 524 à 527 ; 624 ; 724 à 727 ; 924 à 927) est, en coupe horizontale, sensiblement rectiligne.

26. Elément de puits selon l'une des revendications 1 à 25, caractérisé par le fait que le creux (124 à 127 ; 324 à 327 ; 1024 à 1027 ; 1124) présente du côté de son fond au moins un passage s'ouvrant vers le bas (133 ; 333 ; 1033 ; 1133).

27. Elément de puits selon l'une des revendications 1 à 26, caractérisé par le fait que l'appui (18 à 21 ; 118 à 121 ; 218 à 221 ; 318 à 321 ; 418 à 421 ; 518 à 521 ; 618 ; 718 à 721 ; 818 à 821 ; 918 à 921 ; 1018 à 1021 ; 1118) est recouvert d'une couche de peinture.

28. Elément de puits selon la revendication 27, caractérisé par le fait que la couche de peinture est une couche protectrice servant de préférence de protection anticorrosion.

29. Elément de puits selon l'une des revendications 27 et 28, caractérisé par le fait que la couche de peinture est une couche de peinture de signalisation, par exemple de peinture luminescente.

30. Elément de puits selon l'une des revendications 1 à 29, caractérisé par le fait qu'il est constitué d'un béton dont le rapport eau/ciment est inférieur ou égal à 0,4.

31. Elément de puits selon l'une des revendications 1 à 30, caractérisé par le fait qu'il est compacté, en particulier par vibration.

32. Elément de puits selon l'une des revendications 1 à 31, caractérisé par son façonnage par compactage suivi immédiatement du démoulage.
